# EUROPÄISCHE PATENTSCHRIFT

(11) **EP 2 035 218 B1**
(45) Veröffentlichungstag und Bekanntmachung des Hinweises auf die Patenterteilung: **23.12.2009**
(21) Anmeldenummer: 07729907.1
(22) Anmeldetag: 05.06.2007
(51) Int. Cl.: B31B 19/98, B31B 29/00

(54) **VORRICHTUNG UND VERFAHREN ZUM ANORDNEN VON FLACHEN WERKSTÜCKEN AUF EINEM SAMMELTISCH**
DEVICE AND METHOD FOR PLACING FLAT WORKPIECES ON A STACKING TABLE
DISPOSITIF ET PROCÉDÉ DE DISPOSITION DE PIÈCES PLATES SUR UN PLATEAU COLLECTEUR

(30) Priorität: 24.06.2006 DE 102006029140
(43) Veröffentlichungstag der Anmeldung: 18.03.2009
(73) Patentinhaber: Windmöller & Hölscher KG, 49525 Lengerich (DE)
(72) Erfinder: THIES, Jörg Christian, 49201 Dissen (DE); KRÖGER, Thorsten, 32369 Rahden (DE)
(74) Vertreter: Schneider, Bernd
(86) Internationale Anmeldenummer: PCT/EP2007/055529
(87) Internationale Veröffentlichungsnummer: WO 2007/147728

(56) Entgegenhaltungen:
- EP-B1- 0 528 126
- DE-A1- 2 641 511
- US-A- 2 087 704
- US-A- 2 312 729
- US-A- 2 872 190
- US-A- 4 065 123

## Beschreibung

Die Erfindung betrifft eine Vorrichtung zum senkrechten Anordnen von flachen Werkstücken auf einem Sammeltisch nach dem Oberbegriff des Anspruchs 1.

Solche Vorrichtungen werden insbesondere zum Anordnen von mit geklebten Böden versehenen Beuteln, insbesondere von Papierbeuteln benutzt.

Solche Vorrichtungen sind bereits aus den Druckschriften, EP 0 528 126 B1 , US-A-2312729 oder US-A-4065123 bekannt.

Häufig ist es wünschenswert, nach der Anordnung dieser flachen Werkstücke auf dem Sammeltisch eine bestimmte Anzahl dieser Werkstücke wieder zu entnehmen, beispielsweise um sie paketweise zu verpacken. Daher wurde in der Vergangenheit versucht, solche Vorrichtungen an dieses Erfordernis anzupassen. Um die Ermittlung dieser Anzahl zu erleichtern, können bei solchen Vorrichtungen Haltefinger vorgesehen sein, die etwas oberhalb des Sammeltisches in den Transportweg der Werkstücke eingebracht werden und so verhindern, dass das nächstfolgende Werkstück auf dem Sammeltisch auftrifft. Solange diese Haltefinger den Transportweg begrenzen, erscheinen die nachfolgenden Werkstücke gegenüber den zuvor angeordneten Werkstücken, deren Transportweg nicht durch die Haltefinger begrenzt war, durch die erhöhte Position abgesetzt. Eine gewisse Anzahl dieser Werkstücke wird somit in einer erhöhten Position angeordnet. Die Werkstücke behalten ihre erhöhte Position bei, da die angeordneten Werkstücke mit einer Federkraft gegen den Transportzylinder gedrückt werden und so eine ausreichend hohe Haftreibung zwischen den Werkstücken besteht, die ein gegenseitiges Verschieben derselben verhindert. So kann beispielsweise nach jeweils 50 Werkstücken ein Werkstück in erhöhter Position angeordnet werden, so dass Werkstückeinheiten zu jeweils einem ganzzahligen Vielfachen von 50 der Vorrichtung entnommen werden können, ohne die Werkstücke nochmals abzählen zu müssen. Wegen dieser Eigenschaft werden solche Vorrichtungen häufig auch "Zählstationen" genannt. Das tatsächliche Abzählen der Werkstücke erfolgt jedoch durch die Zählung der Umdrehungen des Transportzylinders, multipliziert mit der Anzahl der Werkstücke, die auf dem Außenumfang Platz haben.

Derartige Vorrichtungen haben sich in der Praxis grundsätzlich bewährt.

In jüngerer Vergangenheit wurden allerdings insbesondere Beutelherstellungsmaschinen entwickelt, die die Herstellung von Beuteln verschiedener Formate zulassen, wobei die Formate innerhalb eines relativ großen Bereichs variiert werden können.

Als nachteilig erweist sich nunmehr allerdings, dass insbesondere Werkstücke, die eine große Ausdehnung entlang der Transportrichtung aufweisen, oft nicht mehr beschädigungsfrei angeordnet werden können. Wenn solche Werkstücke auf dem Sammeltisch angeordnet sind, befinden sich deren oberen Enden in einem Bereich, in dem sich zwischen der Senkrechten auf dem Sammeltisch und der Umfangsfläche des Transportzylinders ein trichterförmiger Bereich ergibt, in dem die Werkstücke nicht mehr ausreichend gegeneinander gedrückt werden. Das jeweils zuletzt angeordnete Werkstück liegt häufig locker auf dem Umfang des Transportzylinders auf. Ein nachfolgendes, von dem Transportzylinder noch geführtes Werkstück nimmt nun oft aufgrund der herrschenden Reibung das vorangegangene Werkstück teilweise mit. Dadurch kommt es zu Faltungen oder Stauchungen des bereits angeordneten Werkstücks, so dass dieses beschädigt wird und möglicherweise anschließend unbrauchbar ist.

Die Aufgabe der vorliegenden Erfindung ist es, eine Vorrichtung zu schaffen, bei der bereits auf dem Sammeltisch Beschädigungen angeordneter flacher Werkstücke vermieden werden.

Die Aufgabe wird erfindungsgemäß durch eine Vorrichtung gelöst, die neben den Merkmalen des Oberbegriffs des Anspruchs 1 die Merkmale des kennzeichnenden Teils des Anspruchs 1 umfasst.

Die Erfindung macht sich dabei zunutze, dass der Sammeltisch, in Abhängigkeit von der Ausdehnung der flachen Werkstücke, in eine Position verschiebbar ist, in der die Werkstücke nur jeweils mit einem kleinen Teil ihrer Fläche an dem Transportzylinder und mit dem Großteil ihrer Fläche an der Ebene der Abstreifmittel anliegen. Dadurch wird das jeweils nächste Werkstück entlang eines größtenteils geradlinigen Transportweges anstelle eines gekrümmten Transportweges am vorhergehenden Werkstück entlang geführt. Das jeweils nächste Werkstück tritt also in einem Bereich mit dem vorangegangenen Werkstück in Kontakt, in dem letzteres vollständig in Kontakt mit den anderen bereits angeordneten Werkstücken steht. Dadurch wird die Tendenz zu Stauchungen stark vermindert, so dass Beschädigungen größtenteils verhindert werden. Zwar wird das jeweils zuletzt von dem Transportzylinder transportierte Werkstück, unabhängig von der Position des Sammeltisches, immer am gleichen Umfangswinkel von den Haltemitteln des Transportzylinders frei gegeben, jedoch reicht die Trägheit des Werkstücks in der Regel aus, um auf dem Sammeltisch aufzutreffen. Gegebenenfalls kann der Weitertransport noch durch Transporteinrichtungen unterstützt werden, wie sie in der Fig. 3 der EP 0 528 126 B1 mit dem Bezugszeichen 41 bezeichnet sind.

In einer besonders vorteilhaften Ausführungsform der Erfindung ist es vorgesehen, dass zusammen mit dem Sammeltisch auch die Haltefinger relativ zum Transportzylinder verschiebbar sind. Mit dieser Maßnahme wird verhindert, dass die Werkstücke, die in einer hervorgehobenen Position verbleiben sollen, der Beschädigungsgefahr ausgesetzt werden, der alle Werkstücke in einer Vorrichtung nach dem Stand der Technik ausgesetzt sind. Gemäß dieser Weiterbildung der Erfindung sind also die Haltefinger - in Transportrichtung der Werkstücke gesehen - immer in konstantem Abstand zum Sammeltisch angeordnet.

Vorteilhaft ist es dabei, wenn die Haltefinger direkt am Sammeltisch angelenkt sind. Die Haltefinger selbst sind dabei vorteilhafterweise an einer Welle befestigt, die sich parallel zur Drehachse des Transportzylinders erstreckt. Dabei sind die Haltefinger so angeordnet, dass sie sich bei einer Drehung der Welle in einer Richtung bewegen, die zunächst im Wesentlichen parallel zur Ebene des Sammeltisches liegt. Auf diese Weise werden die Werkstücke, die bereits auf dem Sammeltisch angeordnet sind, nur mit einer senkrecht auf die Erstreckungsebene der Werkstücke wirkenden Kraft beaufschlagt, so dass eine weitere Beschädigung vermieden wird. Der Stellweg der Haltefinger ist dabei relativ gering, er braucht nur etwas größer als die Dicke der Werkstücke zu sein.

In einer vorteilhaften Weiterbildung ist der Antrieb für die Welle am Sammeltisch angebracht, so dass die Vorrichtung möglichst einfach und kostengünstig gehalten wird.

Ebenfalls aus Kostengründen umfasst der Antrieb eine mit einem Fluid, vorzugsweise Druckluft, beaufschlagbare Kolbenzylindereinheit.

Wie bereits in der EP 0 528 126 B1 beschrieben, ist eine gattungsgemäße Vorrichtung nach dem Stand der Technik mit einem dort als Abstreiffinger bezeichneten Abstreifmittel ausgerüstet, mit welchem das Werkstück von der Außenumfangsfläche des Transportzylinders abgestreift wird, wenn dieses von den Haltemitteln, beispielsweise Falzzangenbacken, frei gegeben wird. Gemäß einer vorteilhaften Weiterbildung der Erfindung sind diese Abstreifmittel als Platte oder als Blech ausgestaltet, deren den Werkstücken zugewandte Oberflächenebene vorteilhafterweise parallel zu der Tangentialebene liegt, die an dem Punkt an dem Transportzylinder anliegt, an dem die Werkstücke von den Haltemitteln freigegeben werden. Die Ebene des Bleches oder der Platte und die Tangentialebene können aber auch identisch sein.

Das Blech oder die Platte weist Nuten, Langlöcher oder längliche Vertiefungen auf, die parallel zur Transportrichtung der Werkstücke entlang der Platte verlaufen. In diese Nuten, Langlöcher oder längliche Vertiefungen können die Haltefinger zurückgezogen werden, wenn die Werkstücke den Sammeltisch erreichen sollen. Bei einer Verschiebung des Sammeltisches zusammen mit den Haltefingern sind letztere innerhalb der Nuten, Langlöcher oder länglichen Vertiefungen verschiebbar. Dies führt zu einem mechanisch einfachen Aufbau der gesamten Vorrichtung sowie dazu, die Einstellbarkeit der Vorrichtung auf ein neues Format der Werkstücke zu beschleunigen.

Eine Rechen- und Steuervorrichtung kann auch Bestandteil der erfindungsgemäßen Vorrichtung sein. Mit der erfindungsgemäßen Vorrichtung ist es also möglich, eine beliebige Anzahl an Werkstücken gegenüber einer anderen beliebigen Anzahl an Werkstücken in anderer Position anzuordnen. Die Anordnung der Werkstücke auf dem Sammeltisch kann somit flexibler an die Bedürfnisse angepasst werden.

Ein Ausführungsbeispiel der Erfindung geht aus der gegenständlichen Beschreibung und den Ansprüchen hervor.

Die einzige Figur zeigt:
- Fig. 1: Seitenansicht einer erfindungsgemäßen Vorrichtung

Fig. 1 zeigt eine Vorrichtung 1 zum Anordnen von flachen Werkstücken auf einem Sammeltisch 4B. Die flachen Werkstücke 3, beispielsweise mit einem gefalteten Boden versehene Papierbeutel, werden durch den Transportzylinder 2, der sich in Richtung des Pfeils A dreht, in Richtung auf den Sammeltisch 4 bewegt. Die Werkstücke 3 werden dabei von nicht dargestellten, aber in der EP 0 528 126 B1 näher erläuterten Falzzangen auf dem Außenumfang des Transportzylinders 2 gehalten, wobei die Falzzangen das Werkstück 3 an seinem voraus laufenden Ende erfassen. Tangential an den Transportzylinder 2 ist ein als Leitblech 5 ausgebildetes Abstreifmittel angestellt. Kurz bevor das Werkstück 3 die obere Spitze 6 des Leitblechs 5 erreicht, geben die Falzzangen das Werkstück 3 frei, so dass es nicht mehr weiter vom Transportzylinder 2 mitgenommen wird, sondern sich an der Außenfläche 7 des Leitblechs 5 entlang bewegt. Diese Außenfläche 7 ist als Ebene ausgebildet. Die Werkstücke 3 rutschen nun entlang des Leitblechs 5, bis sie mit ihren Unterkanten auf dem Sammeltisch 4 auftreffen. Gegebenenfalls muss die Bewegung des Werkstücks 3 entlang des Leitblechs 5 beispielsweise mit den in der Fig. 3 der EP 0 528 126 B1 gezeigten, aber hier nicht weiter dargestellten Förderbändern unterstützt werden. Die Auflageebene 8 des Sammeltisches 4 und die Außenfläche 7 des Leitblechs 5 sind im Wesentlichen senkrecht zueinander angeordnet, so dass die Werkstücke 3 senkrecht auf der Auflageebene 8 des Sammeltischs 4 angeordnet werden. Der Sammeltisch 4 ist in Richtung des Doppelpfeils B verschiebbar und damit derart an die Länge der Werkstücke anpassbar, dass diese nach ihrer Anordnung nicht mehr oder nur noch zu einem geringen Teil in Kontakt mit dem Transportzylinder 2 stehen.

Durch den Halter 9, der in Richtung auf das Leitblech 5 in nicht dargestellter Weise mit einer Kraft beaufschlagt und der entlang der Auflageebene 8 des Sammeltischs bewegbar ist, werden die Werkstücke 3 gegen das Leitblech 5 gedrückt, wobei die Kraft derart gering ist, dass ein ankommendes Werkstück 3 zwischen Leitblech 5 und bereits angeordneten Werkstücken 3 gelangen kann, ohne dass Werkstücke 3 beschädigt werden.

Um nun einige Werkstücke 3' mit ihrer Oberkante über die Oberkanten anderer Werkstücke 3 überstehen lassen zu können, sind Haltefinger 10 vorgesehen, die aus der Außenfläche 7 des Leitbleches herausbringbar sind, aber auch hinter die Außenfläche 7 des Leitblechs zurückziehbar sind. Diese Bewegung ist mit dem Doppelpfeil C angedeutet. Dabei sind die Haltefinger, von denen in der gezeigten Seitenansicht nur der vorderste sichtbar ist, zwischen zwei Endpositionen hin- und her bewegbar. Wenn der Haltefinger 10 aus der Außenfläche 7 des Leitblechs 5 herausragt, begrenzt eine Haltenase 11 die Transportstrecke des jeweils ankommenden Werkstücks 3', so dass dieses in einer relativ zu den Werkstücken 3, die die Auflageebene 8 des Sammeltisches 4 erreicht haben, erhöhten Position zum Stillstand kommt. Durch den von dem Halter 9 ausgeübten Druck verrutscht das Werkstück 3' auch dann nicht mehr, wenn es nicht mehr durch die Haltenase 11 gehalten wird.

Um die Haltefinger 10 bewegen zu können, ist ein Druckluftzylinder 12 vorgesehen, der gelenkig mit einem Haltearm 13 verbunden ist, wobei letzterer an dem Sammeltisch 4 befestigt ist. Der Kolben 14, der durch den Druckluftzylinder 12 in Richtung des Doppelpfeils D bewegbar ist, ist gelenkig mit einem Hebel 15 verbunden. Der Hebel 15 versetzt eine Welle 16 in Rotation, welche endseitig in Haltearmen 17 drehbar gelagert ist. An der Welle sind mehrere, die Haltefinger 10 tragende Hebel 18 befestigt, so dass die Rotationsbewegung der Welle 16 im Wesentlichen eine Verschiebebewegung der Haltefinger 10 in Richtung des Doppelpfeils C zur Folge hat. Die Druckluftzufuhr zum Druckluftzylinder 12 und damit die Bewegung des Zylinders 12 werden von einer nicht gezeigten Rechen- und Steuervorrichtung gesteuert. Diese Rechen- und Steuervorrichtung zählt die von dem Transportzylinder 2 transportierten Werkstücke 3, 3' und betätigt nach einer vom Bediener der Vorrichtung vorwählbaren Anzahl an Werkstücken 3 die Druckluftzufuhr, so dass alle nachfolgenden Werkstücke 3' in der erwähnten erhöhten Position angeordnet werden. Erst wenn eine ebenfalls vorwählbare Anzahl an Werkstücken 3' in der erhöhten Position angeordnet worden ist, wird die Druckluftzufuhr zum Druckluftzylinder umgelenkt, so dass der Kolben wieder einfährt, was zur Folge hat, dass die Haltefinger wieder hinter die Außenfläche 7 des Leitblechs 5 zurückgezogen werden.

Die dem Werkstück 3, 3' zugewandte Fläche des Haltefingers 10 kann zur Außenfläche 7 geneigt sein. Eine solche Neigung erzeugt eine Bremswirkung auf das Werkstück 3, 3', so dass dieses nicht mit voller Geschwindigkeit auf die Haltenase 11 auftrifft, wodurch die Werkstücke 3, 3' ansonsten beschädigt werden könnten.
Die Bewegung des Haltefingers 10 in der Richtung des Pfeils C ist beispielsweise durch nicht gezeigte Anschläge, begrenzbar. Die Begrenzung kann dabei einstellbar ausgestaltet sein, so dass die Bewegungsstrecke des oder der Haltefinger variabel ist. Durch die variable Position der Haltefinger (10) zur Außenfläche (7) wird eine höhere oder eine geringere Bremswirkung erzielt. Die Werkstücke 3, 3' werden dadurch mehr oder weniger verzögert. Mit der erwähnten Verstellbarkeit kann also auf das Material der Werkstücke und/oder auf deren Gewicht Rücksicht genommen werden. Auf diese Weise kann für jedes Gewicht und jedes Material eine Beschädigung des Werkstücks 3, 3' vermieden, aber gleichzeitig auch sichergestellt werden, dass das Werkstück 3, 3' auch die Haltenase 11 erreicht.

| **Bezugszeichenliste** | |
|---|---|
| 1 | Vorrichtung |
| 2 | Transportzylinder |
| 3, 3' | Flaches Werkstück |
| 4 | Sammeltisch |
| 5 | Leitblech |
| 6 | Obere Spitze des Leitblechs 5 |
| 7 | Außenfläche des Leitblechs 5 |
| 8 | Auflageebene |
| 9 | Halter |
| 10 | Haltefinger |
| 11 | Haltenase |
| 12 | Druckluftzylinder |
| 13 | Haltearm |
| 14 | Kolben |
| 15 | Hebel |
| 16 | Welle |
| 17 | Haltearm |
| 18 | Hebel |
| 19 | |
| 20 | |
| A | Drehrichtung des Transportzylinders 2 |
| B | Verschieberichtung des Sammeltisches 4 |
| C | Bewegungsrichtung des Haltefingers 10 |
| D | Bewegungsrichtung des Kolbens 14 |

## Patentansprüche

1. Vorrichtung (1) zum senkrechten Anordnen von flachen Werkstücken (3, 3') auf einem Sammeltisch (4),
- bei der die flachen Werkstücke (3, 3') von einem Transportzylinder (2) transportierbar und auf den Sammeltisch (4) abwerfbar sind, wobei die flachen Werkstücke (3, 3') an ihren voraus laufenden Enden von Haltemitteln auf dem Außenumfang des Transportzylinders (2) haltbar und vor dem Er reichen des Sammeltisches (4) freigebbar sind,
- bei der Abstreifmittel (5) mit einer Ebene (7) vorgesehen sind, welche die von den Haltemitteln bereits freigegebenen Werkstücke (3, 3') vom Außenumfang des Transportzylinders (2) abstreifen und entlang besagter Ebene (7) in Richtung auf den Sammeltisch (4) lenken, so dass die Werkstücke mit ihren vorauslaufenden Enden auf einer Auflageebene (8) des Sammeltisches (4) auftreffen, wobei die Ebene (7) des Abstreifmittels (5) und die Auflageebene (8) des Sammeltisches (4) im Wesentlichen senkrecht zueinander angeordnet sind,
- bei der zusätzliche Haltefinger (10, 11) in den Transportweg der flachen Werkstücke (3, 3') einbringbar sind, mit welchen die flachen Werkstücke (3') auf Abstand zum Sammeltisch (4) haltbar sind, wobei die Haltefinger (10, 11) hinter die Ebene der Abstreifmittel (5) zurückziehbar sind, wenn die flachen Werkstücke (3) bis auf den Sammeltisch (4) gelangen sollen,
**dadurch gekennzeichnet, dass**
der Sammeltisch (4) relativ zum Transportzylinder (2) und relativ zu den Ab-. streifmitteln (5) entlang der Ebene (7) der Abstreifmittel (5) in Transportrichtung der flachen Werkstücke (3, 3') verschiebbar ist

2. Vorrichtung (1) nach Anspruch 1,
**dadurch gekennzeichnet, dass**
die Haltefinger (10) gemeinsam mit dem Sammeltisch (4) relativ zum Transportzylinder (2) verschiebbar sind.

3. Vorrichtung (1) nach einem der vorstehenden Ansprüche,
**dadurch gekennzeichnet, dass**
die Haltefinger (10) an dem Sammeltisch (4) angelenkt sind.

4. Vorrichtung (1) nach dem vorstehenden Anspruch,
**dadurch gekennzeichnet, dass**
die Haltefinger (10) an einer parallel zur Drehachse des Transportzylinders (2) verlaufenden Welle (16) angebracht sind.

5. Vorrichtung (1) nach einem der vorstehenden Ansprüche,
**dadurch gekennzeichnet, dass**
die Haltefinger (10) von einem an dem Sammeltisch (4) angebrachten Antrieb (12) antreibbar sind.

6. Vorrichtung (1) nach dem Vorstehenden Antrieb,
**dadurch gekennzeichnet, dass**
der Antrieb eine Kolbenzylindereinheit (12) ist.

7. Vorrichtung (1) nach einem der vorstehenden Ansprüche,
**dadurch gekennzeichnet, dass**
die Abstrelfmittel (5) ein Blech oder eine Platte umfassen, in deren Ebene (7) in einer Richtung senkrecht zum Sammeltisch (4) verlaufende Langlöcher oder Nuten eingebracht sind.

8. Vorrichtung (1) nach vorstehendem Anspruch,
**dadurch gekennzeichnet, dass**
die Haltefinger (10) in die Langlöcher oder Nuten zurückziehbar sind.

9. Vorrichtung (1) nach einem der beiden vorstehenden Ansprüche,
**dadurch gekennzeichnet, dass**
sich die Haltefinger (10) entlang der Nuten oder Langlöcher bewegen, wenn der Sammeltisch (4) verschoben wird.

10. Vorrichtung (1) nach einem der vorstehenden Ansprüchen,
**dadurch gekennzeichnet, dass**
eine Rechen- und Steuervorrichtung vorgesehen ist, in welche die Anzahl der Werkstücke (3), die auf die Auflageebene (8) des Sammeltisches (4) gelangen, und die Anzahl der Werkstücke (3'), die auf Abstand zur Auflageebene (8.) des Sammeltischs (4) gehalten werden; eingebbar ist und welche Steuerbefehle abgibt, wenn die Haltefinger in den Transportweg der Werkstücke (3, 3') eingebracht oder aus den Transportweg wieder zurück gezogen werden sollen.

## Claims

1. Device (1) for the vertical placing of flat workpieces (3, 3') on a stacking table (4),
- where the flat workpieces (3, 3') are conveyed by a transport cylinder (2) and discharged on the stacking table (4), whereby the flat workpieces (3, 3') are held on the outer scope of the transport cylinder (2) at its ends running ahead by holdings and which are released before reaching the stacking table (4),
- where the stripping means (5) are provided with a level (7) which strips those workpieces (3, 3') which are already released from the outer scope of the transport cylinder (2) and guide them along the said level (7) in direction to the stacking table (4) so that the workpieces reach the supporting level (8) of the stacking table (4) with its ends running ahead, whereby the level (7) of the stripping means (5) and the supporting level (8) of the stacking table (4) are mainly arranged vertically to each other,
- where the additional retaining finger (10, 11) can be set into the transport path of the flat workpieces (3, 3') by means of which the flat workpieces (3') can be kept at bay to the stacking table (4) whereby the retaining fingers (10, 11) are retainable behind the level of the stripping means (5) if the flat workpieces (3) shall reach the stacking table (4),
**characterized in that**
the stacking table (4) is movable relative to the transport cylinder (2) and relative to the stripping means (5) along the level (7) of the stripping means (5) in the transport direction of the flat workpieces (3, 3').

2. Device (1) according to claim 1,
**characterized in that**
the retaining finger (10) is movable together with the stacking table (4) relative to the transport cylinder (2).

3. Device (1) according to one of the preceding claims,
**characterized in that**
the retaining fingers (10) are regulated at the stacking table (4).

4. Device (1) according to the preceding claim,
**characterized in that**
the retaining fingers (10) are installed at an arbour (16) running parallel to the pivot of the transport cylinder (2).

5. Device (1) according to one of the preceding claims,
**characterized in that**
the retaining fingers (10) are controllable by a drive (12) affixed to the stacking table (4).

6. Device (1) according to preceding claim,
**characterized in that**
.the drive is a piston cylinder unit (12)

7. Device (1) according to one of the preceding claims,
**characterized in that**
the stripping means (5) comprise a sheet or a plate, in the level (7) of which slot holes or nuts are inserted running vertically to the stacking table (4) in one direction.

8. Device (1) according to the preceding claim,
**characterized in that**
the retaining fingers (10) are retainable in the slot holes or nuts.

9. Device (1) according to one of the two preceding claims,
**characterized in that**
the retaining fingers (10) move along the nuts or slot holes if the stacking table (4) is shifted.

10. Device (1) according to one of the preceding claims,
**characterized in that**
a control device is provided into which the quantity of the workpieces (3) which reaches the supporting level (8) of the stacking table (4) and the quantity of the workpieces (3') which are held at a distance to the supporting level (8) of the stacking table (4) can be entered and which gives commands if the retaining fingers are brought into the transport path of the workpieces (3, 3') or drawn back from the transport path again.

## Revendications

1. Dispositif (1) pour la disposition verticale de pièces plates (3, 3') sur une table de collecte (4), dans lequel les pièces plates (3, 3') peuvent être transportées par un cylindre de transport (2) et peuvent être éjectées sur la table de collecte (4), où les pièces plates (3, 3') peuvent être retenues leurs extrémités avant par des moyens de retenue sur le pourtour extérieur du cylindre de transport (2) et peuvent être libérées avant l'atteinte de la table de collecte (4),
- dans lequel sont prévus des moyens de raclage (5) avec un plan (7) qui raclent les pièces (3, 3') déjà libérées des moyens de retenue du pourtour extérieur du cylindre de transport (2) et les guident le long dudit plan (7) en direction de la table de collecte (4) de sorte que les pièces arrivent avec leurs extrémités avant sur un plan d'application (8) de la table de collecte (4), où le plan (7) du moyen de raclage (5) et le plan d'application (8) de la table de collecte (4) sont disposés sensiblement perpendiculairement l'un à l'autre,
dans lequel des doigts de retenue additionnels (10, 11) peuvent être introduits dans le chemin de transport des pièces plates (3, 3'), au moyen desquels les pièces plates (3') peuvent être maintenues à une distance de la table de collecte (4) , où les doigts de retenue (10, 11) peuvent être retirés derrière le plan des moyens de raclage (5) lorsque les pièces plates (3) doivent arriver jusqu'à la table de collecte (4)
**caractérisé en ce que**
la table de collecte (4) est déplaçable relativement au cylindre de transport (2) et relativement aux moyens de raclage (5) le long du plan (7) des moyens de raclage (5) dans la direction de transport des pièces plates (3, 3').

2. Dispositif (1) selon la revendication 1,
**caractérisé en ce que** les doigts de retenue (10) sont déplaçables conjointement avec la table de collecte (4) relativement au cylindre de transport (2).

3. Dispositif (1) selon l'une des revendications précédentes, **caractérisé en ce que** les doigts de retenue (10) sont articulés à la table de collecte (4).

4. Dispositif (1) selon la revendication précédente, **caractérisé en ce que** les doigts de retenue (10) sont montés sur un arbre (16) s'étendant parallèlement à l'axe de rotation du cylindre de transport (2).

5. Dispositif (1) selon l'une des revendications précédentes, **caractérisé en ce que** les doigts de retenue (10) peuvent être entraînés par une commande (12) montée sur la table de collecte (4).

6. Dispositif (1) selon la revendication précédente, **caractérisé en ce que** l'entraînement est une unité à piston et à vérin (12).

7. Dispositif (1) selon l'une des revendications précédentes, **caractérisé en ce que** les moyens de raclage (5) comprennent une tôle ou une plaque, dans le plan (7) de laquelle sont ménagés des trous oblongs ou rainures s'étendant dans une direction perpendiculaire à la table de collecte (4).

8. Dispositif (1) selon la revendication précédente, **caractérisé en ce que** les doigts de retenue (10) peuvent être retirés dans les trous oblong ou rainures.

9. Dispositif (1) selon l'une des deux revendications précédentes, **caractérisé en ce que** les doigts de retenue (10) se déplacent le long des rainures ou des trous oblongs lorsque la table de collecte (4) est déplacée.

10. Dispositif (1) selon l'une des revendications précédentes, **caractérisé en ce qu'**un dispositif de calcul et de commande est prévu, dans lequel peut être entré le nombre de pièces (3) qui arrivent sur le plan d'application (8) de la table de collecte (4), et le nombre des pièces (3') qui sont retenues à distance du plan d'application (8) de la table de collecte (4), et qui émet des instructions de commande lorsque les doigts de retenue doivent être introduits dans le chemin de transport des pièces (3, 3') ou doivent être retirés de nouveau du chemin de transport.
